# EUROPÄISCHE PATENTSCHRIFT

(11) **EP 0 857 635 B1**
(45) Veröffentlichungstag und Bekanntmachung des Hinweises auf die Patenterteilung: **02.05.2003**
(21) Anmeldenummer: 98890025.4
(22) Anmeldetag: 02.02.1998
(51) Int. Cl.: B61F 5/52

(54) **Drehgestell eines Schienenfahrzeuges und Verfahren zu dessen Herstellung**
Bogie of a railway vehicle and method of manufacturing the same
Bogie d'un véhicule ferroviaire et méthode pour sa fabrication

(30) Priorität: 11.02.1997 AT 21397
(43) Veröffentlichungstag der Anmeldung: 12.08.1998
(73) Patentinhaber: Siemens SGP Verkehrstechnik GmbH, 1110 Wien (AT)
(72) Erfinder: Erlebach, Friedrich, 4406 Steyr (AT); Jegel, Franz Peter, 4400 Steyr (AT)
(74) Vertreter: Matschnig, Franz, Dipl.-Ing.

(56) Entgegenhaltungen:
- EP-A- 0 287 161
- EP-A- 0 387 744
- EP-A- 0 685 377
- DE-U- 9 321 032

## Beschreibung

Die Erfindung handelt von einem Drehgestell eines Schienenfahrzeuges, dessen Rahmen aus zwei gekröpften Längsträgern in Kastenbauweise und aus zwei rohrförmigen Querträgern besteht und wobei der Längsträger jeweils aus Obergurt, Untergurt, innerem und äusserem Stegblech besteht.

Drehgestelle mit derartigen Rahmen finden sowohl bei Anhängern als auch bei Zugfahrzeugen - wobei sie einen Motor und ein meist achsreitendes Getriebe tragen - Verwendung. Sie sind auch für Drehgestelle mit Neigetechnik geeignet. Bei allen Anwendungen werden heute geringe Baumaße, geringes Gewicht und höchste Steifigkeit bei langer Lebensdauer gefordert.

Die geringen Baumaße werden nicht nur vom gesamten Drehgestell gefordert, sondern in noch viel höherem Maße von dessen Rahmen, da dieser viele Elemente aufnehmen muß: den Antrieb im Fall von Triebdrehgestellen, gegebenenfalls die zusätzlichen Baugruppen der Neigetechnik; weiters sind Federkissen, Stoßdämpfer, Wankstabilisatoren, Bremsen (oft auch Schienenbremsen) und deren Betätigungselemente unterzubringen.

Bei diesen Anforderungen ist die Verbindungszone von Längsträger und Querträger, die meist mit einer Kröpfung zusammenfällt, besonders anfällig. Dort treten im Längsträger Spannungsspitzen auf, verstärkt noch durch vom Querträger eingetragene Momente, von denen das innere Stegblech einen höheren Anteil aufnehmen muß als das äussere. Aber gerade in dieser Zone höchster Spannungen ist auch die Zugänglichkeit beim Schweissen und damit die Güte der Schweißnähte kritisch.

Gattungsgemäße Drehgestelle sind in den EP 189 382 A2, EP 287 161 A1 und EP 387 744 A2 beschrieben. Alle diese Veröffentlichungen zeigen einen Rahmen entsprechend dem Oberbegriff, die erste ist für Neigetechnik bestimmt.

Es ist somit Ziel der Erfindung, den Rahmen eines Drehgestelles so zu verbessern, daß er allen diesen Anforderungen entspricht, mit möglichst geringen Herstellungskosten.

Erfindungsgemäß wird das durch die kennzeichnenden Merkmalen von Anspruch 1 erreicht.

Es wird also nicht wie bisher der Querträger zwischen Ober- und Untergurt mit den Stegblechen verschweißt, sondern auch mit dem Obergurt. Dadurch wird die Zugzone des Längsträgers nicht vom Querträger geschwächt und die Krafteinleitung vom Querträger zum Längsträger erfolgt über eine viel längere Verschneidungslinie, die zudem noch dreidimensional verläuft. Die Verschneidungslinie ist Voraussetzung für eine Schweißnaht. Der Obergurt wird durch die Verbindung mit dem Querträger in der Druckzone sogar noch zusätzlich versteift, was dessen Beulfestigkeit erhöht. Zu alledem kommt die viel bessere Zugänglichkeit und damit erreichbare höhere Güte der Schweißnähte.

In einer bevorzugten Ausführungsform besteht der rohrförmige Querträger aus zwei äusseren Rohrstücken und einem mittleren achsversetzten Rohrstück, wobei die äusseren Rohrstücke und das mittlere Rohrstück einander nach Erzeugenden schneiden (Anspruch 2). Durch die Versetzung, zusammen mit der besonderen Verbindung mit dem Obergurt des Längsträgers kann der Querschnitt der den Querträger bildenden Rohre vergrößert und damit die Steifigkeit weiter erhöht werden, ohne Raum für die zusätzlichen Baugruppen zu verlieren. Mehr noch: deren Unterbringung wird durch den Versatz erleichtert. So kann eine Radscheibenbremse und gegebenenfalls der Antriebsmotor auf dem mittleren Rohrstück besser abgestützt werden. Durch die Verschneidung längs Erzeugenden ist auch die Kraft- und Momentenübertragung zwischen den versetzten Rohrstücken gesichert.

Diese Vorteile werden noch vergrößert, wenn die Achsversetzung des mittleren Rohrstückes gegenüber den äusseren Rohrstücken aufwärts vorwärts bzw rückwärts ist, sodaß die Abstände der mittleren Rohrstücke in Fahrtrichtung größer als die der äusseren Rohrstücke sind (Anspruch 3). Es wird Raum für die Abstützung des Drehzapfens und/oder der Neigemechanik gewonnen.

Schließlich ist es vorteilhaft, wenn die Enden der äusseren Rohrstücke und des inneren Rohrstückes verschlossen sind (Anspruch 4). Dadurch wird nicht nur die Festigkeit erhöht, sondern auch besser Korrosionsschutz und Reinigung möglich.

Die Erfindung betrifft auch ein Verfahren zum Verschweissen der rohrförmigen Querträger eines Drehgestelles mit dessen kastenförmigen Längsträgern, das in den folgenden Arbeitsschritten besteht (Anspruch 5):
a) Das innere Stegblech wird auf den Querträger aufgefädelt und sodann innen und aussen mit diesem verschweißt,
b) Das äussere Stegblech wird auf den Querträger aufgefädelt und sodann mit diesem verschweißt,
c) Die beiden an den Querträger anschließenden Teile des Obergurtes werden angelegt und mit den Stegblechen und dem Querträger verschweißt,
d) Der Untergurt wird mit den Stegblechen verschweißt.

Dadurch, daß gemäß Schritt a) zuerst das innere Stegblech verschweißt wird, ist eine Gegenschweißung möglich. So ist auch der Tatsache Rechnung getragen, daß der Querträger in das innere Stegblech ein größeres Drehmoment eintragt, als in das äussere. Weil der,Obergurt durch den Querträger unterbrochen ist und zuerst angeschweißt wird, ist die Schweißnaht auch von innen zugänglich.

Vorzugsweise wird das Verfahren so geführt, daß in Schritt a) nur die äusseren Rohrstücke mit einem Längsträger verschweißt werden und erst nach Fertigstellung der Längsträger diese über das mittlere Rohrstück verbunden werden (Anspruch 6). Das vereinfacht die Manipulation beim Schweißen und ergibt eine höhere Genauigkeit des fertigen Rahmens.

In Weiterbildung und unter Ausnützung der von dem erfindungsgemäßen Verfahren eröffneten Möglichkeiten, wird die Schweissverbindung von innerem Stegblech und Querträger und von Obergurt und Querträger von innen und aussen vorgenommen (Anspruch 7). So können die Schweißnähte dort am stärksten ausgebildet werden, wo die Kräfte am größten sind.

Im folgenden wird die Erfindung anhand von Abbildungen beschrieben und erläutert. Es stellen dar:
- Fig.1:: Eine Draufsicht auf den Rahmen des erfindungsgemäßen Drehgestelles,
- Fig.2:: Eine Seitenansicht desselben Rahmens,
- Fig.3:: Eine Ansicht desselben Rahmens nach III in Fig.2, wobei die Längsträger weggelassen sind,
- Fig.4:: Detail IV der Figur 2 im Mittenschnitt, vergrößert,
- Fig.5:: Schnitt nach V-V in Fig.4, und
- Fig.6:: Schnitt nach VI-VI in Fig.4.

In den Figuren 1 und 2 sind die beiden Längsträger summarisch mit 1 und 2 und die beiden Querträger mit 3 und 4 bezeichnet. Da beide im wesentlichen gleich sind, wird im folgenden nur mehr der Längsträger 1 und der Querträger 3 beschrieben. Der Längsträger 1 ist doppelt gekröpft, wobei an einen tiefliegenden Mittelteil 5 beiderseits aufsteigende Teile 6 und an diese wieder hochgelegene Endteile 7 anschließen. Diese Teile 5,6,7 gehen über Kröpfungen ineinander über.

Der Längsträger 1 besteht (Figur 6) aus mehreren, einen Kasten bildenden Blechen: einem Obergurt 8 im mittleren Teil 5 mit einer Fortsetzung 9 im aufsteigenden Teil 6, einem vertikalen inneren Stegblech 10, einem vertikalen äusseren Stegblech 11 und einem Untergurt 12. Im Bereich des Anschlusses des Querträgers 3 kann noch ein Verstärkungsblech 13 (Figur 4) vorgesehen sein.

Der Querträger 3 verbindet die beiden Längsträger 1,2. Er besteht aus einem mittleren Rohrstück 16 und beiderseits daran anschließenden äußerem Rohrstücken 15. Die Rohrstücke 15,16 sind gegeneinander versetzt und durchdringen einander längs Erzeugenden 17. Der horizontale und vertikale Achsversatz ist mit 21 bezeichnet und dergestalt, daß der Achsabstand 23 der mittleren Rohrstücke 16 der Querträger 3,4 größer ist als der Achsabstand 22 der äußeren Rohrstücke 15. Bei der Verschneidung der Rohrstücke 15,16 längs der Erzeugenden 17 ist das eine oder andere Rohrstück entlang der Erzeugenden ausgeschnitten und entlang der Erzeugenden 17 von außen und gegebenenfalls auch von innen mit dem anderen verschweißt. Dabei verbessern die abgeschrägten Enden des mittleren Rohrstückes 16 die Zugänglichkeit. Die Enden der Rohrstücke 15,16 im Bereich dieser Verbindung können mittels aufgeschweißter Deckelstücke 18,19 hermetisch verschlossen werden.

Das äußere Rohrstück 15 bildet an seinem äußeren Ende einen Rohrkopf 20, der mit dem Längsträger 1 verschweißt ist. Dazu durchdringt der Rohrkopf 20 beide Stegbleche 10,11 und den Obergurt 8,9, der an der Stelle der Durchdringung unterbrochen ist. Die Durchdringung ist somit in die Druckzone des als Biegeträger zu denkenden Längsträger verlagert. Sowohl an die Längsträger 1,2 als auch an die Querträger 3,4 sind eine Vielzahi von Ohren, Konsolen und anderen Anschlußteilen angeschweißt. Diese sind im einzelnen nicht bezeichnet.

Nun wird der Zusammenbau des Rahmens anhand der Figuren 4,5 und 6 beschrieben, wobei die Besonderheiten des erfindungsgemäßen Schweißverfahrens deutlich werden. Die Stegbleche 10,11 sind ebene, aber entsprechend der Seitenansicht (Figur 2) zugeschnittene Bleche mit kreisförmigen Ausschnitten 30, die an der Oberkante 31 der Stegbleche offen sind. In diese kreisförmigen Ausschnitte 30 passen die Rohrköpfe 20 der Querträger 3,4. Zuerst wird das innere Stegblech 10 über den Rohrkopf 20 geschoben und sodann rundum innen und außen verschweißt (Figur 5). So entstehen die innere (32) und die äußere (33) Schweißraupe. Gegebenenfalls ist noch ein Verstärkungsblech 13 in die Schweißung einbezogen. Sodann wird das äußere Stegblech 11 auf den Rohrkopf 20 geschoben und ebenso verschweißt, die so entstehenden Schweißraupen 34,35 sind in Figur 5 zu sehen.

Nun werden die Obergurtbleche 8,9 angeschweißt. Da der kreisförmige Ausschnitt 30 zur Oberkante 31 hin offen ist, wird der Obergurt vom Rohrkopf 20 geschnitten. An diese Verschneidung schließt einerseits der Obergurt 8 und andererseits die Fortsetzung des Obergurtes 9 an. Zur Verbindung mit den Stegblechen 10,11 werden die Schweißnähte 36,37 (Figur 6) gelegt. Sodann wird die Verbindung der Obergurtbleche 8,9 mit dem Rohrkopf 20 geschweißt, von innen und außen. Das ergibt die in Figur 4 sichtbaren Schweißnähte 38,39, die entlang Erzeugenden des Rohrkopfes 20 verlaufen. Da der Untergurt 12 noch nicht montiert ist, können auch die innenliegenden Schweißraupen 38 gelegt werden. So entsteht eine besonders steife dreidimensionale Verbindung zwischen Längsträger 1 und Querträger 3. Schließlich wird noch der Untergurt 12 aufgeschweißt. Da der Untergurt 12 die Stegbleche 10,11 seitlich überragt, sind die beiden Schweißnähte 41,42 problemlos von außen zu schweißen.

Auf diese Weise können die beiden Längsträger 1,2 unabhängig voneinander mit den äusseren Rohrstücken der Querträger 3 zusammengeschweißt werden, wobei die Manipulation relativ einfach ist. Erst dann werden die beiden Längsträger 1,2 miteinander verbunden, indem das mittlere Rohrstück 16 mit den beiden äußeren Rohrstücken 15, die bereits mit ihrem Längsträger verschweißt sind, ihrerseits verschweißt werden. Das geschieht durch Verbindung entlang der Erzeugenden 17 und sodann durch Aufschweißen der Deckelstücke 18,19. Auf diese Weise wird insgesamt ein sehr steifer und leichter Rahmen hergestellt, der dann für Drehgestelle der verschiedensten Bauarten geeignet ist.

## Patentansprüche

1. Drehgestell eines Schienenfahrzeuges, dessen Rahmen aus zwei gekröpften Längsträgern (1,2) in Kastenbauweise und aus zwei rohrförmigen Querträgern (3,4) besteht, wobei die Längsträger jeweils aus Obergurt (8), Untergurt (12), innerem und äusserem Stegblech (10,11) bestehen, wobei, zum Anschluß der Querträger (3,4) an die Längsträger (1,2) jeweils ein rohrförmiger Teil (20) des Querträgers (3,4) mit beiden Stegblechen (10,11) eine Verschneidung bildet, wozu die Stegbleche (10,11) dem Aussendurchmesser des rohrförmigen Teiles (20) entsprechende von der Oberkante (31) ausgehende Ausschnitte (30) aufweist **dadurch gekennzeichnet, daß** der rohrförmige Teil (20) eine Verschneidung auch mit dem Obergurt (8,9) bildet, wozu der Obergurt (8,9) eine Unterbrechung aufweist.

2. Drehgestell nach Anspruch 1, **dadurch gekennzeichnet, daß** der rohrförmige Querträger (3,4) aus zwei äusseren Rohrstücken (15) und einem mittleren achsversetzten Rohrstück (16) besteht, wobei die äusseren Rohrstücke (15) und das mittlere Rohrstück (16) entlang Erzeugenden (17) verschnitten sind.

3. Drehgestell nach Anspruch 2, **dadurch gekennzeichnet, daß** der Achsversatz (21) des mittleren Rohrstückes (16) gegenüber den äusseren Rohrstücken (15) aufwärts vorwärts bzw rückwärts ist, sodaß die Abstände (23) der mittleren Rohrstücke (16) in Fahrtrichtung größer als die Abstände (22) der äusseren Rohrstücke (15) sind.

4. Drehgestell nach Anspruch 3, **dadurch gekennzeichnet, daß** die Enden des mittleren Rohrstückes (16) durch Deckelstücke (18) verschlossen sind.

5. Verfahren zum Verschweissen der rohrförmigen Querträger (3,4) eines Drehgestelles mit den kastenförmigen Längsträgern, wobei das Drehgestell die Merkmale des Anspruchs 1 aufweist (1,2), **gekennzeichnet durch** die Aufeinanderfolge der Arbeitsschritte:
a) Das innere Stegblech (10) wird auf den Querträger (3;20) aufgeschoben und sodann innen und aussen mit diesem verschweißt (32,33),
b) Das äussere Stegblech (11) wird auf den Querträger (3;20) aufgeschoben und sodann innen und aussen mit diesem verschweißt (34,35),
c) Die beiden an den Querträger (3) anschließenden Teile des Obergurtes (8,9) werden angelegt und mit den Stegblechen (10,11) und dem Querträger (3;20) verschweißt,
d) Der Untergurt (12) wird mit den Stegblechen (10,11) verschweißt.

6. Verfahren nach Anspruch 5, **dadurch gekennzeichnet, daß** in Schritt a) nur die äusseren Rohrstücke (15) mit einem Längsträger (1,2) verschweißt werden und erst nach Fertigstellung der Längsträger diese über das mittlere Rohrstück (16) verbunden werden.

7. Verfahren nach Anspruch 5, **dadurch gekennzeichnet, daß** die Verschweissungen von innerem Stegblech (10) und Querträger (3;20) und von Obergurt (8,9) und Querträger (3;20) von innen und aussen vorgenommen werden (32,33,38,39).

## Claims

1. Bogie of a rail vehicle, the frame of which consists of two angle-bent longitudinal carriers (1, 2) of box-like construction and of two tubular transverse carriers (3, 4), wherein the longitudinal carriers each consist of an upper boom (8), lower boom (12), inner and outer web plates (10, 11), wherein for connection of the transverse carriers (3, 4) to the longitudinal carriers (1, 2) in each case a tubular part (20) of the transverse carrier (3, 4) forms an intersection with the two web plates (10, 11), for which purpose the web plates (10, 11) has [sic] cutouts (30) starting from the upper edge (31) and corresponding to the outer diameter of the tubular part (20), **characterised in that** the tubular part (20) also forms an intersection with the upper boom (8, 9) for which purpose there is an interruption in the upper boom (8, 9).

2. Bogie as claimed in claim 1, **characterised in that** the tubular transverse carrier (3, 4) consists of two outer tubular pieces (15) and a middle axially-offset tubular piece (16), wherein the outer tubular pieces (15) and the middle tubular piece (16) intersect along the generatrix (17).

3. Bogie as claimed in claim 2, **characterised in that** the axial offset arrangement (21) of the middle tubular piece (16) with respect to the outer tubular pieces (15) is upwards forwards or rearwards so that the spaces (23) between the middle tubular pieces (16) in the travel direction are greater than the spaces (22) between the outer tubular pieces (15).

4. Bogie as claimed in claim 3, **characterised in that** the ends of the middle tubular piece (16) are closed by cover pieces (18).

5. Process for welding the tubular transverse carriers (3, 4) of a bogie to the box-like longitudinal carriers (1, 2), wherein the bogie has the features of claim 1, **characterised by** the sequence of working steps:
a) The inner web plate (10) is pushed onto the transverse carrier (3; 20) and then welded thereto on the inside and outside (32, 33),
b) The outer web plate (11) is pushed onto the transverse carrier (3; 20) and then welded thereto on the inside and outside (34, 35),
c) The two parts of the upper boom (8, 9) which adjoin the transverse carrier (3) are positioned and welded to the web plates (10, 11) and the transverse carrier (3; 20),
d) The lower boom (12) is welded to the web plates (10, 11).

6. Process as claimed in claim 5, **characterised in that** in step a) only the outer tubular pieces (15) are welded to a longitudinal carrier (1, 2) and only after the longitudinal carriers are finished are they connected via the middle tubular piece (16).

7. Process as claimed in claim 5, **characterised in that** the welding connections of the inner web plate (10) and of the transverse carrier (3; 20) and of the upper boom (8, 9) and the transverse carrier (3; 20) are carried out from the inside and outside (32, 33, 38, 39).

## Revendications

1. Boggie d'un véhicule sur rails, dont le châssis se compose de deux longerons (1, 2) coudés dans une construction en caisson et de deux traverses (3, 4) de forme tubulaire, les longerons comprenant chacun une membrure supérieure (8), une membrure inférieure (12), une tôle d'âme intérieure et une tôle d'âme extérieure (10, 11), une partie (20) de forme tubulaire de la traverse (3, 4) formant une intersection avec deux tôles d'âme (10, 11) pour le raccordement des traverses (3, 4) aux longerons (1, 2), les tôles d'âme (10, 11) présentant des découpes (30) partant du bord supérieur (31) et appropriées au diamètre extérieur de la partie de forme tubulaire (20), **caractérisé en ce que** la partie de forme tubulaire (20) forme une intersection également avec la membrure supérieure (8, 9), ce pourquoi la membrure supérieure (8, 9) présente une interruption.

2. Boggie selon la revendication 1, **caractérisé en ce que** la traverse (3, 4) de forme tubulaire se compose de deux bouts de tube (15) extérieurs et d'un bout de tube (16) central et décalé axialement, les bouts de tube (15) extérieurs et le bout de tube (16) central étant coupés le long de la génératrice (17).

3. Boggie selon la revendication 2, **caractérisé en ce que** le déport d'axe (21) du bout de tube (16) central par rapport aux bouts de tube (15) extérieurs est en avant ou en arrière dans le sens montant, de sorte que les espacements (23) des bouts de tube (16) centraux dans le sens de marche sont supérieurs aux espacements (22) des bouts de tube (15) extérieurs.

4. Boggie selon la revendication 3, **caractérisé en ce que** les extrémités du bout de tube (16) central sont fermées par des bouts de couvercle (18).

5. Procédé pour le soudage des traverses (3, 4) tubulaires d'un boggie avec les longerons en forme de caisson, le boggie présentant les caractéristiques de la revendication 1 (1, 2), **caractérisé par** la succession des étapes de travail suivantes :
a) la tôle d'âme (10) intérieure est enfilée sur la traverse (3 ; 20) et ensuite soudée (32, 33) avec celle-ci à l'intérieur et à l'extérieur,
b) la tôle d'âme (11) extérieure est enfilée sur la traverse (3 ; 20) et soudée (34, 35) ensuite avec celle-ci à l'intérieur et à l'extérieur,
c) les deux parties de la membrure supérieure (8, 9) qui font suite à la traverse (3) sont mises en place et soudées avec les tôles d'âme(10, 11) et la traverse (3 ; 20),
d) La membrure inférieure (12) est soudée avec les tôles d'âme (10, 11).

6. Procédé selon la revendication 5, **caractérisé en ce que**, lors de l'étape a), seuls les bouts de tube (15) extérieurs sont soudés avec un longeron (1, 2) et seulement après l'achèvement des longerons, ceux-ci sont reliés au moyen du bout de tube (16) central.

7. Procédé selon la revendication 5, **caractérisé en ce que** les soudages de la tôle d'âme (10) intérieure et de la traverse (3 ; 20) et de la membrure supérieure (8, 9) et de la traverse (3 ; 20) sont effectués par l'intérieur et par l'extérieur (32, 33, 38, 39).
